# EUROPÄISCHE PATENTSCHRIFT

(11) **EP 0 190 757 B1**
(45) Veröffentlichungstag und Bekanntmachung des Hinweises auf die Patenterteilung: **14.08.1991**
(21) Anmeldenummer: 86101531.1
(22) Anmeldetag: 05.02.1986
(51) Int. Cl.: B65D 90/04, B65D 77/06

(54) **Steriles Bag-in-Box Füll- und Entnahmesystem**
Sterile bag-in-box filling and emptying system
Système de remplissage et de vidange stérile pour sac mis dans un conteneur

(30) Priorität: 06.02.1985 DE 3503916
(43) Veröffentlichungstag der Anmeldung: 13.08.1986
(73) Patentinhaber: International Flavors & Fragrances I F F (Deutschland) Gesellschaft mit beschränkter Haftung, D-4240 Emmerich (DE)
(72) Erfinder: Stok, Srecko, Dipl.-Ing., D-4240 Emmerich (DE); Meeuwissen, Henricus, NL-5341 BP Oss (NL)

(56) Entgegenhaltungen:
- DE-B- 1 012 864
- FR-A- 2 371 355
- NL-A- 8 303 120
- US-A- 2 564 163

## Beschreibung

Die Erfindung geht aus von einem Flüssigkeitsbehälter, bestehend aus einem formstabilen Außenbehälter und einem darin eingesetzten, flexiblen Kunststoffsack, wobei der Kunststoffsack einen Füll- und Entnahmestutzen mit einer an dessen freiem Ende einstückig ausgebildeten, ringförmigen Erweiterung aufweist und wobei der Füll- und Entnahmestutzen im unteren Bereich des Außenbehälters in dessen Füll- und Entnahmeöffnung fixiert ist. Ein derartiger Behälter ist bekannt aus der FR-A-2 371 355.

Mit solchen Behältern werden Flüssigkeiten, wie pasteurisierte Fruchtzubereitungen, auch Fruchtgrundstoff genannt, oder andere Flüssigkeiten, bei denen eine sterile, aseptische oder keimarme Behandlung erforderlich ist, transportiert, gelagert sowie nach Bedarf auch in Etappen entnommen. Hierbei werden entweder im Mehrweg-Betriebssystem transportable, rostfreie Edelstahldruckbehälter verwendet, in die die Flüssigkeiten direkt eingebracht werden, meist mit einem Fassungsvermögen von etwa 100 bis 2.000 Liter, oder es werden bereits Behälter aus einem formstabilen Außenbehälter, wie aus Metall oder aus Karton, und einem darin eingesetzten flexiblen Kunststoffbeutel bzw. -sack für den Einweg- oder Mehrwegbetrieb angewendet.

Es ist ein Flüssigkeitsbehälter bekannt (NL-A-8 303 120), bei dem ein in ein Faß einzusetzender leerer Beutel mit einem Anschlußstutzen ausgerüstet ist, dessen Öffnung mit einem Abdichtelement verschlossen ist, so daß das Innere des Beutels völlig nach außen abgedichtet ist. Nach festem Einsetzen des Anschlußstutzens in ein Faß wird vor dem Befüllen des Beutels ein Abfüllrohr in den Anschlußstutzen eingesetzt und damit das Abdichtelement durchstochen. Nachteilig ist hierbei, daß vor dem Einsetzen des Füllrohres in den Anschlußstutzen beide Teile innen und außen sowie die Öffnung nach dem Herausnehmen des Füllrohres und auch ein dann einzusetzender Stopfen zum Verschließen Verschmutzungen ausgesetzt ist, wodurch die Sterilität beim Einfüllen nicht gewährleistet ist. Außerdem ist hierbei sowohl die Frage der etappenweisen, sterilen Entnahme von Flüssigkeit als auch die Füllung und Entnahme bei großen Beuteln an deren Unterseite nicht gelöst.

Ein ebenfalls bekanntgewordener Vorschlag dieser Art (FR-A-2 371 355) kommt einmal auch nur für kleine Behälter in Betracht, da die offene Folienhülle durch den kleinen Abflußstopfen in das Faßinnere eingesteckt werden muß, und zum anderen sind für eine sterile Einfüllung und etappenweise Entnahme keine Vorkehrungen getroffen.

Der Erfindung liegt die Aufgabe zugrunde, die bekannten Behälter so weiterzubilden, daß der im Inneren sterilisierte Kunststoffsack und die einzufüllende Flüssigkeit beim Befüllen und einfachen Bedienungsaufwand garantiert steril bleiben, wobei ohne zusätzliche Bauteile eine dichtende Verbindung zwischen Außen- und Innenbehälter sowie der angeschlossenen Armatur gewährleistet sein soll und zudem die Armaturanschlüsse der Außenbehälter den bisherigen entsprechen bzw. so gestaltet sind, daß die eingeführten Armaturen unverändert verwendbar sind.

Diese Aufgabe wird erfindungsgemäß dadurch gelöst, daß der Füll- und Entnahmestutzen als flexibles Schlauchstück abschließend mit einem flexiblen Dichtungsring versehen ist sowie die Mündung desselben durch eine verhältnismäßig dünne Membrane hermetisch verschlossen ist und daß der Dichtungsring zwischen einer Stirnfläche eines an der Füll- und Entnahmeöffnung des Außenbehälters vorhandenen Stutzens bzw. Gewindestutzens und einem daran anschließenden Füll- und Entleerungsventil eingeklemmt ist.

Vorteilhafte Weiterbildungen der Erfindung ergeben sich aus den Unteransprüchen.

Die mit der Erfindung erzielten Vorteile bestehen insbesondere darin, daß beim Befüllen von Flüssigkeitsbehältern - auch Getränkecontainern genannt - mit in einem formstabilen Außenbehälter eingelegten Kunststoffsack zur Aufnahme der Flüssigkeit eine Infektion des Inhalts mit Sicherheit ausgeschlossen ist und somit Reklamationen bei eingetretener Reinfektion des Inhalts nicht anerkannt werden müssen, wobei umfangreiche, die Füllpartien nach außen abschließende Automaten nicht erforderlich sind. Außerdem ist es günstig, daß besondere Vorkehrungen nicht getroffen werden müssen bzw. daß es erst durch die Erfindung ermöglicht ist, alle vorkommenden Außenbehälter, vom sperrigen Edenstahl-Großcontainer bis zum Karton mittlerer bis kleinerer Größe, unabhängig von ihrer Bauart befüllen zu können und auch die dazugehörigen vorhandenen Armaturen unverändert zu verwenden. Durch die erfindungsgemäße Ausgestaltung des Füll- und Entnahmestutzens ist auch ein Schutz desselben, insbesondere der Membrane, und eine einfache Sterilisation seiner Außenfläche bis zur Befüllung ermöglicht.

In der Zeichnung sind Ausführungsbeispiele der Erfindung dargestellt, es zeigt
- Fig. 1: eine Gesamtansicht auf einen transportablen Rostfrei-Edelstahl-Container bekannter Bauart,
- Fig. 2: die Ventileinheit gemäß der Einzelheit A nach Fig. 1, im Schnitt vergrößert dargestellt,
- Fig. 3: eine Füll- und Entnahme-Ventileinheit, an einem Kartonaußenbehältnis angeordnet,
- Fig. 4: eine Seitenansicht gemäß Fig. 3 nach Pfeilrichtung Z,
- Fig. 5-8: verschieden ausgeführte Teilquerschnitte des äußeren Bereichs von Füll- und Entnahmeschlauchstücken im vergrößerten Maßstab,
- Fig. 9: eine Ansicht gemäß Fig. 5 in Pfeilrichtung Y. Ein in Fig. 1 dargestellter Edelstahl-Container 2 besteht aus einem Außenbehälter 4, einem Traggestell 6 und einer Füll- und Entnahmeventileinheit 8 und weist oben ein Mannloch 12 auf, durch das ein leerer Kunststoffsack 14 einzubringen ist, der über Haken 20 eines Deckels 10 des Außenbehälters 4 über Zugmittel 16, die an seinen Ösen 18 anderseitig anschließen, aufgehangen ist.

An einem Ventilanschlußteil 21 des Außenbehälters 4, wie es auch Fig. 2 deutlicher zeigt, ist ein Stutzen 22 angeschweißt, wobei ihm eine Überwurfmutter 24 zugeordnet ist.

Mittels des Stutzens 22 ist ein inneres Ventilteil 26 der Füll- und Entnahmeventileinheit 8 angeschlossen. Der am Kunststoffsack 14 befindliche Füll- und Entnahmestutzen 28 kann bequem nach Öffnen seines Loches 30 durch Entfernen eines Verschlußteils 32 erfaßt und durch das Ventilanschlußteil 21 und den Kegelstutzen 22 so eingesetzt werden, daß ein O-ringförmiger Dichtungsring 34 des Füll- und Entnahmeschlauchstückes 28 vor einer Stirnfläche 36 des Kegelstutzens 22 liegt.

Ein Verschlußteil 32 ist dadurch schnell abnehmbar und wieder einzusetzen, weil es von einem Haltekeil 38 fest montiert wird, der mittels außerhalb des Verschlußteils 32 vorhandener Halter 40 sein Gegenlager findet, wobei über eine Dichtschnur 42 bei Bedarf abgedichtet werden kann. Anschließend ist die Füll- und Entnahmeventileinheit 8 zu montieren, und zur Sterilisation von Innenräumen 45 derselben wird in an sich bekannter Weise vor der Befüllung des im Außenbehälter 4 einliegenden Kunststoffsackes 14 über ein Rohrstück 43 z. B. Heißdampf eingelassen, wobei wenigstens zeitweise die Überwurfmutter 24 so gelöst werden, daß der Heißdampf durch diese Gewindesitze entweichen kann.

Der Dichtungsring 34 bildet mit einem Schlauchteil 44 und einer Membrane 46 den Füll- und Entnahmestutzen 28, der je nach den Einbau- und Betriebsbedingungen des Anwendungsfalles und somit auch denen der Außenbehältnisse entsprechend dimensioniert ist. Der Dichtungsring 34 ersetzt den bei vorhandenen Einrichtungen dieser Art verwendeten sonstigen Dichtring, er ist deshalb zum Schlauchteil 44 an dessen Außenbereich vorgesehen. Nach den jeweiligen Betriebsbedingungen richten sich auch die Materialqualitäten und Abmessungen des Kunststoffsackes sowie ebenso die Teile des Füll- und Entnahmestutzens 28.

Die Membrane 46 kann verdünnte oder eingekerbte Partien 100 bzw. Stellen aufweisen, durch die ein leichteres Einreißen gegeben ist, wobei zweckmäßigerweise durch eine sternförmige Ausbildung ein Aufbruch der Abdichthaut von der Mitte aus nach außen eingeleitet wird, damit die Reststücke möglichst kurz sind und nicht mit den zu verschwenkenden Ventilteilen, wie einer Platte 98, kollidieren.

Das Schlauchteil 44 ist auf ein Rohrstück 47 eines Spundflansches 48, der mit Halterillen 50 zum festeren Sitz versehen ist, aufgezogen, wobei in üblicher Weise der Spundflansch 48 um ein Spundloch 52 des Kunststoffsackes 14 mit diesem verschweißt ist.

Eine Füll- und Entnahmeventileinheit 54 nach den Fig. 3 und 4 ist für Ein- und Mehrwegaußenbehältnisse 55 vorgesehen, die aus Karton, einer Kiste oder dergleichen bestehen können.

Ein Gewindestutzen 60 ist in ein Loch 58 einer Kartonseitenwand 56 eingesetzt, wobei eine Außenscheibe 62 mit Gewinde auf den Gewindestutzen 60 feststehend aufgeschraubt und das Gewinde nur so lange ausgeführt ist, daß ein Freimaß 63 zur Überwurfmutter 24 erhalten bleibt. Anderseitig wird eine Nutmutter 66 aufgeschraubt, die gegen eine Innenscheibe 70, welche mit ihrem Innendurchmesser mit einem Lossitz auf dem Gewindestutzen 60 angeordnet ist, zur Wirkung kommt. Hierdurch wird die Füll- und Entnahmeventileinheit 54 um die Kartonseitenwand 56 festspannend angeordnet, wobei der solide Sitz derselben um die Kartonseitenwand 56 durch die verhältnismäßig große Ausführung der Außen- und Innenscheibe 62 bzw. 70 erreicht wird.

Die Außen- bzw. Innenscheibe 62 bzw. 70 ist jeweils in ihrem unteren Bereich 74 verkürzt ausgeführt, so daß die Füll- und Entnahmeventileinheit 8 möglichst nah zum Boden 76 des Außenbehältnisses 55 vorgesehen werden kann, um einen fast restlosen Auslauf der Flüssigkeit zu gewährleisten, wobei die Außenscheibe 62 als Winkelstück ausgebildet sein kann, deren unterer schenkel unter dem Boden 76 zur Anlage kommt.

Das einstückige Füll- und Entnahmeschlauchstück 68 wird aus einem O-ringartigen Dichtungsring 80, einer Membrane 82 und einem Schlauchteil 78 gebildet, wobei letzteres auf einem kurzen Rohrstück 84 eines Spundflansches 86 aufgezogen ist und wobei dasselbe über ein Klemmband 88 zusätzlich gehaltert wird.

Der Spundflansch 86 ist mit einem Kunststoffsack 90 verschweißt. Das Einsetzen des Füll- und Entnahmestutzens 68 sowie das Anschließen und Sterilisieren der nur kurz angedeuteten Füll- und Entnahmeventileinheit 8 erfolgt in gleicher Weise, wie bei dem Ausführungsbeispiel der Fig. 1 und 2 bereits beschrieben.

In den Fig. 5 bis 9 sind einige Varianten der vorderen Partie von Füll- und Entnahmeschlauchstücken 28 bzw. 68 gezeigt.

Bei der Ausführung gemäß den Fig. 5 und 9 ist eine einstückige Bauweise des gesamten Füll- und Entnahmestutzens 28 gewählt, wobei vom Dichtungsring 34 des Schlauchteils 44 zunächst etwas nach innen verlaufend anschließt, damit es beispielsweise in vorhandene oder entsprechend ausgebildete Ventileinheiten eingesetzt werden kann.

Beim Ausführungsbeispiel gemäß Fig. 6 eines Füll- und Entnahmestutzens 102 sind eine Abdichthaut 104 und ein Schlauchteil 106 mit einem Dichtungsring 108 durch Verschweißen hermetisch verbunden.

Die Fig. 7 zeigt eine Ausführung eines Füll- und Entnahmestutzens 110, bei der der Dichtungsring 112 mit einer Abdichthaut 114 und einem Schlauchanschlußstück 116 einstückig hergestellt ist, wobei letzteres ebenfalls mit Halterillen 118 versehen ist, wodurch ein aufgeschobenes Schlauchteil 120 einen festen Halt erfährt.

Die Bauart eines Füll- und Entnahmeschlauchstückes 124 nach Fig. 8 weist ein einteiliges Abdichthaut- und Schlauchanschlußstück 126 auf, das mit einem O-ringförmigen Dichtungsring 128 verschweißt ist.

Weitere Hilfsgeräteteile sind für den störungsfreien Betrieb von Vorteil. So können, insbesondere für größere Anlagen, bei denen der Flüssigkeitsdruck in Bodennähe hoch ist, für die Halterung des Füll- und Entnahmestutzens 28 im Bereich der Innenräume der Behältnisse Halter 96 vorgesehen sein, so daß die Füll- und Entnahmestutzen 28 hier nicht zusammengedrückt werden können, wodurch Beschädigungen möglich wären und der Auslauf der Flüssigkeit gehemmt bzw. unterbunden werden könnte. Die Halter 96 können mit den Außenbehältnissen fest verbunden werden, sie können aber auch nur eingesetzt sein und/oder über geeignete, bekannte Mittel, wie Steckverbindungen oder dergleichen, lagegesichert werden.

## Patentansprüche

1. Flüssigkeitsbehälter, bestehend aus einem formstabilen Außenbehälter (4, 55) und einem darin eingesetzten flexiblen Kunststoffsack (14, 90), wobei der Kunststoffsack einen Füll- und Entnahmestutzen (28, 68) mit einer an dessen freiem Ende einstückig ausgebildeten, ringförmigen Erweiterung aufweist und wobei der Füll- und Entnahmestutzen im unteren Bereich des Außenbehälters in dessen Füll- und Entnahmeöffnung fixiert ist, dadurch gekennzeichnet, daß der Füll- und Entnahmestutzen (28, 68, 102, 110, 124) als flexibles Schlauchstück abschließend mit einem flexiblen Dichtungsring (34, 80, 108, 112, 128) versehen ist sowie die Mündung desselben durch eine verhältnismäßig dünne Membrane (46, 82, 104, 114) hermetisch verschlossen ist und daß der Dichtungsring (34, 80, 108, 128) zwischen einer Stirnfläche (36) eines an der Füll- und Entnahmeöffnung des Außenbehälters (4, 55) vorhandenen Stutzens (22) bzw. Gewindestutzens (60) und einem daran anschließenden Füll- und Entleerungsventil (8) eingeklemmt ist.

2. Flüssigkeitsbehälter nach Anspruch 1, dadurch gekennzeichnet, daß eine Membrane (46, 82, 104, 114) mehrere verdünnte Partien (100) oder Einkerbungen aufweist, die vorzugsweise vom Zentrum aus strahlenförmig nach außen verlaufen.

3. Flüssigkeitsbehälter nach Anspruch 1, dadurch gekennzeichnet, daß im Außenbehälter (4, 55) in seinem oberen Bereich Haken (20) oder dergleichen vorgesehen sind, mit Hilfe derer der Kunststoffsack über an ihm angebrachte Ösen (18) durch Zugmittel (16) aufgehängt ist.

4. Flüssigkeitsbehälter nach Anspruch 1, dadurch gekennzeichnet, daß oberhalb der Füll- und Entnahmeventileinheit (8, 54) ein Loch (30) im Außenbehälter (4, 55) vorgesehen ist, das durch ein Verschlußteil (32) schnell zu öffnen und zu schließen ist, wobei das Loch (30) eine solche Größe aufweist, daß der Bedienungsmann hierdurch bequem den Füll- und Entnahmestutzen (28, 68) erfassen und in die Füll- und Entnahmeöffnung (31) des Außenbehälters (4) einsetzen kann.

5. Flüssigkeitsbehälter nach Anspruch 1, dadurch gekennzeichnet, daß bei einem aus Karton bestehenden Ein- und Mehrwegaußenbehältnis (55) die Füll- und Entnahmeventileinheit (54) so ausgebildet ist, daß sie die Kartonseitenwand (56) spannend umfaßt.

6. Flüssigkeitsbehälter nach Anspruch 1 und 5, dadurch gekennzeichnet, daß die Außenfläche des Gewindestutzens (60) bis auf ein Freimaß (63) bis zur Überwurfmutter (24) mit Gewinde versehen ist, mit dem eine Außenscheibe (62) größerer Abmessung festsitzend aufgeschraubt ist und innenseitig eine Innenscheibe (70) ähnlicher Abmessung wie die Außenscheibe (62) gegen die Kartonseitenwand (56) angelegt und durch eine Nutmutter (66) fest unter Spannung zur Anlage gebracht wird, wobei die Außen- und Innenscheibe (62, 70) in ihrem unteren Bereich (74) so verkürzt ausgeführt sind, daß die Füll- und Entnahmeventileinheit (54) möglichst nah zum Boden (76) befindlich vorgesehen ist und die Außenscheibe (62) als Winkelstück ausgebildet sein kann, deren unterer Schenkel unter dem Boden (76) zur Anlage kommt.

7. Flüssigkeitsbehälter nach Anspruch 1 und folgende, dadurch gekennzeichnet, daß zwei oder mehrere gesonderte Füll- und Entnahmestutzen (28, 68, 106, 120, 102, 110, 124) am Kunststoffsack (14, 90) anschließen und für diese Stutzen (22, 61) vorgesehen sind.

8. Flüssigkeitsbehälter nach Anspruch 1 und folgende, dadurch gekennzeichnet, daß im Innenraum des Außenbehälters vor den Füll- und Entnahmeöffnungen Halter (96) fest verbunden oder nur eingesetzt worden sind, in die die Füll- und Entnahmestutzen (28), insbesondere mit Spundflanschen (48) derselben, eingesetzt werden können.

## Claims

1. Liquid container, consisting of a dimensionally stable outer container (4, 55) and a flexible plastic sack (14, 90) placed in this, whereby the plastic sack possesses a filling and discharge connection piece (28, 68) with a ring-shaped extension in one piece at its free end and whereby the filling and discharge connection piece is fixed in the bottom area of the outer container in the latter's filling and discharge opening, characterized in that the filling and discharge connection piece (28, 68, 102, 110, 124) is provided as a flexible piece of tubing ending with a flexible sealing ring (34, 80, 108, 112, 128), with the mouth of this being hermetically sealed by a relatively thin diaphragm (46, 82, 104, 114), and in that the sealing ring (34, 80, 108, 128) is clamped between one face (36) of a connection piece (22) or threaded connection piece (60) at the filling and discharge opening of the outer container (4, 55) and a filling and emptying valve (8) connected to this.

2. Liquid container in accordance with claim 1, characterized in that a diaphragm (46, 82, 104, 114) possesses several thinner parts (100) or notches, which preferably extend in ray form from the center.

3. Liquid container in accordance with claim 1, characterized in that hooks (20) or similar are provided in the top area of the outer container (4, 55) which are used to suspend the plastic sack by means of lugs (18) attached to the sack in conjunction with tensioning means.

4. Liquid container in accordance with claim 1, characterized in that a hole (30) is provided in the outer container (4, 55) above the filling and discharge valve unit (8, 54) which can be opened and closed quickly by means of a closure part (32), whereby the hole (30) is of such a size that the operator can comfortably grasp the filling and discharge connection piece (28, 68) through it and insert this connection piece in the filling and discharge opening (31) of the outer container (4).

5. Liquid container in accordance with claim 1, characterized in that the filling and discharge valve unit (54) is designed so that it is clamped around the side wall (56) of the box in the case of a disposable or returnable outer container (55) made of cardboard.

6. Liquid container in accordance with claims 1 and 5, characterized in that the outer surface of the threaded connection piece (60) is provided with a thread up to the union nut (24) except for an allowance (63), onto which thread an outer washer (62) with large dimensions is screwed firmly, while an inner washer (70) with similar dimensions to the outer washer (62) is applied against the side wall (62) of the box and firmly contacted under tension by a groove nut (66), whereby the outer and inner washers (62, 70) are shortened in their bottom area (74) in such a way that the filling and discharge valve unit (54) is as close as possible to the bottom (76) and so that the outer washer (62) may be realized as an angle piece whose lower leg contacts under the bottom (76).

7. Liquid container in accordance with claim 1 and following claims, characterized in that two or more separate filling and discharge connection pieces (28, 68, 106, 120, 102, 110, 124) are provided on the plastic sack (14, 90) and that connection pieces (22, 61) are provided for these.

8. Liquid container in accordance with claim 1 and following claims, characterized in that holders (96) are provided in the interior of the outer container in front of the filling and discharge openings, whereby these holders may be permanently connected or just inserted, into which holders the filling and discharge connection pieces (28), particularly with bung flanges (48), can be inserted.

## Revendications

1. Réservoir à liquide se composant d'un réservoir extérieur indéformable (4, 55) contenant un sac en matière plastique souple (14, 90), le sac en matière plastique présentant une tubulure de remplissage et de prise (28, 68) avec un élargissement annulaire réalisé d'une seule pièce à l'extrémité libre de celle-ci, la tubulure de remplissage et de prise étant fixée au bas du réservoir extérieur, dans l'ouverture de remplissage et de prise de celui-ci, caractérisé en ce que la tubulure de remplissage et de prise (28, 68, 110, 124) est une portion de tuyau flexible munie à son extrémité d'une bague d'étanchéité flexible (34, 80, 108, 112, 128) et dont l'embouchure est fermée hermétiquement par une membrane relativement fine (46, 82, 104, 114) et en ce que la bague d'étanchéité (34, 80, 108, 128) est prise entre une face frontale (36) d'une tubulure (22) ou d'une tubulure filetée (60) figurant à l'ouverture de remplissage et de prise du réservoir extérieur (4, 55) et entre un robinet de remplissage et de prise (8) consécutif.

2. Réservoir à liquide selon la revendication 1, caractérisé en ce qu'une membrane (46, 83, 104, 114) présente plusieurs parties plus minces (100) ou gorges disposées de manière préférentielle du centre vers l'extérieur, en forme de rayons.

3. Réservoir à liquide selon la revendication 1, caractérisé en ce que sont prévus dans la partie supérieure du réservoir extérieur (4, 55) des crochets (20) ou équivalents, par l'intermédiaire desquels le sac en matière plastique est accroché à des oeillets (18) prévus sur celui-ci grâce à des éléments de traction (16).

4. Réservoir à liquide selon la revendication 1 caractérisé en ce qu'un trou (30) est prévu dans le récipient extérieur (4, 55) au-dessus de l'unité de robinet de remplissage et de prise (8, 54), trou pouvant être ouvert et fermé rapidement grâce à une pièce de fermeture (32), la taille du trou (30) étant prévue pour permettre à l'utilisateur de saisir facilement la tubulure de remplissage et de prise (28, 68) et de l'introduire dans l'ouverture de remplissage et de prise (31) du réservoir extérieur (4).

5. Réservoir à liquide selon la revendication 1, caractérisé en ce qu'avec un réservoir extérieur à usage unique ou multiple (55) composé de carton, l'unité de robinet de remplissage et de prise (54) est conçue pour entourer la paroi latérale en carton (56) en la serrant.

6. Réservoir à liquide selon les revendications 1 et 5, caractérisé en ce que la surface extérieure de la tubulure filetée (60) est munie jusqu'à une dimension non tolérancée (63), jusqu'à l'écrou raccord (24), d'un filet par lequel est vissé fermement un disque extérieur (62) de dimensions supérieures et qu'à l'intérieur, un disque intérieur (70) de dimensions identiques à celles du disque extérieur (62) est appliqué contre la paroi latérale en carton (56) et mis fermement en contact sous tension par un écrou cylindrique à encoches (66), le disque extérieur et le disque intérieur (62, 70) présentant à leur partie inférieure (74) un raccourcissement tel que l'unité de robinet de remplissage et de prise (54) soit aussi proche que possible du fond (76) et tel que le disque extérieur (62) puisse se présenter sous la forme d'une pièce coudée dont la jambe inférieure repose sous le fond (76).

7. Réservoir à liquide selon la revendication 1 et les revendications suivantes, caractérisé en ce que deux tubulures de remplissage et de prise séparées ou plus (28, 68, 106, 120, 110, 124) sont reliées au sac en matière plastique (14, 90) et en ce que des tubulures (22, 61) sont prévues pour celles-ci.

8. Réservoir à liquide selon la revendication 1 et les revendications suivantes, caractérisé en ce que des supports (96) sont fixés solidement ou uniquement mis en place à l'intérieur du réservoir extérieur, devant les ouvertures de remplissage et de prise, supports permettant la mise en place des tubulures de remplissage et de prise (28), en particulier avec des brides à ouverture partielle (48) de celles-ci.
